# EUROPÄISCHE PATENTSCHRIFT

(11) **EP 0 297 509 B1**
(45) Veröffentlichungstag und Bekanntmachung des Hinweises auf die Patenterteilung: **16.10.1991**
(21) Anmeldenummer: 88110300.6
(22) Anmeldetag: 28.06.1988
(51) Int. Cl.: E04D 3/40

(54) **Kopfabdeckung für Mauern**
Wall coping
Couverture de mur

(30) Priorität: 30.06.1987 DE 3721565
(43) Veröffentlichungstag der Anmeldung: 04.01.1989
(73) Patentinhaber: Alwitra KG Klaus Göbel, D-5500 Trier (DE)
(72) Erfinder: Göbel, Klaus, D-5500 Trier (DE)
(74) Vertreter: Boeters, Hans Dietrich, Dr.

(56) Entgegenhaltungen:
- DE-A- 1 659 316
- DE-A- 1 709 051
- DE-A- 2 006 443
- DE-A- 2 507 763
- DE-A- 2 507 763
- DE-A- 2 632 032
- DE-A- 2 745 637
- DE-A- 2 919 963
- DE-A- 3 039 427
- DE-A- 3 520 640

## Beschreibung

Die Erfindung betrifft eine Kopfabdeckung für Mauern gemäß dem Gattungsbegriff des Anspruchs 1, wonach im wesentlichen flächige Profilabschnitte benutzt werden, die mit in Abständen auf dem Mauerwerk angebrachten Haltern befestigt werden.

Derartige Abdeckungen sind aus der DE-OS-25 07 763 bekannt. Dabei greift der im wesentlichen senkrecht anzubringende Teil-Profilabschnitt mit seinem Kopfteil über das entsprechende Ende des anderen Teilabschnitts, wobei der erste Teil-Profilabschnitt mittels einer verschiebbaren und durch Verschraubung festzustellenden Stütze gehalten wird. Der zweite Teil-Profilabschnitt wird auf der einen Seite in eine Halterung eingeklemmt und auf der gegenüberliegenden Seite greift in den scharf abgewinkelten Rand der Profilabdeckung ein Arm der Halterung in die Öffnung des abgewinkelten Randes ein.

Diese Abdeckung ist jedoch mit verschiedenen Nachteilen behaftet, die von der Herstellung auf dem Mauerwerk anzubringenden Halter bis hin zur Montage der gesamten Abdeckung reichen.

So wird beispielsweise als nachteilig empfunden, daß der senkrecht anzubringende Teil-Profilabschnitt umständlich mit einer genauen vorherigen Einstellung der in die Abkröpfung eingreifenden Stütze mittels einer Verschraubung vorgenommen werden muß. Ferner, ist als nachteilig anzusehen, daß die dieser durch Schrauben verstellbaren Stütze gegenüberliegende Stütze in das scharf abgewinkelte Ende des Teil-Profilabschnitts passend hineinzuschieben ist, um die Abdeckung zu befestigen. Dieses stellt einen erheblichen Montageaufwand dar.

Daher ist es Aufgabe der vorliegenden Erfindung, eine Abdeckung für Mauern mit entsprechenden Haltern dahingehend zu verbessern, daß die oben genannten Nachteile vermieden werden, d.h. die Herstellungskosten gesenkt werden und die Montage zu erleichtern ist.

Diese Aufgabe wird erfindungsgemäß durch die im Kennzeichen des Anspruchs 1 befindlichen Merkmale gelöst, wonach die Kopfabdeckung für Mauern dadurch gekennzeichnet ist, daß ein Schenkel des Halters mit seinem Ende in die zugehörige Abkröpfung rastend einfallen vermag; und daß der andere Schenkel des Halters an seinem Ende eine ihrerseits in die zugehörige Abkröpfung eingreifende Blattfeder aufweist, die am betreffenden Halteschenkel so befestigt ist, daß sie infolge ihrer Formgebung in Längsrichtung eine Verschiebung ausschließt und quer dazu einen sich der Blattfeder in den Weg legenden Vorsprung aufweist; und der Halter in seinem Scheitelbereich einen Vorsprung aufweist, der in die innen liegende der beiden ineinandergreifenden dortigen Abkröpfungen eingreift.

Die Unteransprüche geben vorteilhafte Ausgestaltungsmöglichkeiten der Erfindung wieder.

Unabhängig davon, daß aufgrund der vorliegenden Erfindung kaum nennenswerte Wassermengen verblasenen Regenwassers in die Stoßfugen der senkrecht verlaufenden Profilabschnitte eindringen können und somit ein Abfließen des schmutzigen Regenwassers am Mauerwerk weitgehend verhindert wird, bietet die vorliegende Erfindung auch die Möglichkeit getrennter und damit leichterer Montage wie auch derjenigen, die beiden Teile aus unterschiedlichen und/oder unterschiedlich behandelten Materialien zu fertigen. Besonders erleichtert wird die Montage vor Ort durch die Rastungsmöglichkeit wie sie durch die federnden Maßnahmen in den Ansprüchen gegeben ist. Ferner wird die Herstellung durch die erfindungsgemäßen Maßnahmen erheblich erleichtert und wirkt sich damit kostensparend aus. Schließlich wird durch die erfindungsgemäßen Maßnahmen eine zusätzliche Sicherung der Profilabschnitte gegen Ausheben durch Windeinwirkung erzielt.

Nachfolgend wird ein bevorzugtes Ausführungsbeispiel der beanspruchten Mauerabdeckung samt einigen Varianten anhand der Zeichnung beschrieben. Es zeigt
- Fig. 1: einen Querschnitt durch die betreffende Mauerabdeckung in montiertem Zustand;
- Fig. 2: eine Teilansicht eines der betreffenden Halter in Blickrichtung II nach Fig. 1,
- Fig. 3: ein Schenkelende des Halters in einer Fertigungs-Zwischenstufe,
- Fig. 4: ein Schenkelende eines Halters in etwas abgewandelter Form in einer Fertigungs-Zwischenstufe,
- Fig. 5: ein Schenkelende eines Halters mit noch einer weiteren Abwandlung in einer Fertigungs-Zwischenstufe und
- Fig. 6: eine Ansicht ähnlich derjenigen nach Fig. 2, jedoch mit einer Variante.

Nach Fig. 1 sind auf der Mauer 2 mittels Schrauben 4 und Dübeln 6 in Abständen abgewinkelte Halter 8 angebracht, von denen ein Schenkel, 10, im wesentlichen waagerecht und ein zweiter, 12, auf der "Sichtseite" der Mauer 2 im wesentlichen senkrecht verläuft. Beide Schenkel, 10 und 12, greifen mit ihren Enden in die Abkröpfungen 14 bzw. 16 an den Außenrändern zweier profilierter Bleche ("Profilabschnitteile") 18 und 20 ein, die mit weiteren, an ihrem gegenüberliegenden Rand befindlichen Abkröpfungen 22 und 24 im Scheitelbereich der Halter 8 passend ineinandergreifen. Dabei bilden die letztgenannten Abkröpfungen 22 und 24 einen über die anschließende, im wesentlichen waagerechte Partie des Blechs 18 nach oben hervortretenden Bund 28, der mit der anschließenden senkrechten Partie 30 des Bleches 20 bündig verläuft. Im übrigen greifen die Halter 8 mit einem Vorsprung 32 in die innenliegende Abkröpfung 22 am Blech 18 ein, während die gleiche Abkröpfung 22 mit einer nochmaligen äußersten Abwinkelung 34 in eine entsprechend Aussparung 36 der Halter 8 eingreift.

Wie ersichtlich, ist das im wesentlichen waagerecht verlaufende Blech 18 in der Nähe seiner Abkröpfung 14, d.h. auf der dem Blech 20 abgewandten Seite der Mauer 2, nach unten abgewinkelt, wobei der betreffende Schenkel 10 der Halter 8 im wesentlichen diesem Verlauf folgt. Dabei nehmen beide jedoch im Bereich der betreffenden Abwinkelung 38 einen sich nach unten zu verringernden gegenseitigen Abstand ein, wodurch das zuvor im Scheitelbereich in die montierten Halter 8 eingehängte Blech 18 beim Herabdrücken mit seiner Abkröpfung 14 mühelos einzurasten vermag.

Das Ende des zweiten Schenkels, 12, der Halter 8 wird von einer Blattfeder 40 aus Edelstahl gebildet, die mit einer aus Fig. 2 ersichtlichen, nach unten offenen, im wesentlichen W-förmigen Gestalt, in ihrem Mittelabschnitt im wesentlichen in Längsrichtung der Mauer 2 verlaufend, in den anschließenden Schenkelabschnitt klemmend eingespannt ist.

Die Art dieser Einspannung geht in drei Varianten genauer aus den Figuren 3 bis 5 hervor. Jeweils handelt es sich um eine Klemmverbindung, die in einer gegabelten Abwinkelung 42 des Schenkelendes 12 durch Beibiegen einer des Gabelschenkel hergestellt ist. Dabei ist die Abwinkelung 42 nach den Figuren 2, 3 und auch 5 an ihrem Außenende gegabelt, während sie nach Fig. 4 an ihrem Fuß gegabelt ist. Die beibiegbaren Gabelschenkel sind in den verschiedenen Varianten mit 44, 46 bzw. 48 berzeichnet. Zur zusätzlichen Fixierung der Blattfeder 40 gegen eine seitliches Verschieben treten am Ende eines oder beider der Gabelschenkel aus den Figuren 3 und 4 noch Vorsprünge 50 bzw. 52, 54 hinzu, während nach der Variante der Fig. 5 auf der der Gabelung gegenüberliegenden Seite eine dazu passende Aussparung 56 vorgeshen ist. Sodann weist die Blattfeder 40 zur Verhinderung einer Längsverschiebung beiderseits ihrer Einspannung an der Abwinkelung 42 Abkröpfungen oder ähnliche Verformungen 58 auf, wie dies aus Fig. 2 ersichtlich ist. Die Enden 60 der Blattfeder 40 sind nach außen und oben abgebogen, um auf diese Weise eine Art Gleitschuhe zu bilden. Alternative hierzu könnte die Blattfeder 40 auch eine mehr oder weniger geschlossene Schleife bilden (Fig. 6).

Sind die aneinanderschließenden Bleche 18 in der vorausgehend beschriebenen Weise auf den Schenkeln 10 der montierten Halter 8 angebracht, so werden schließlich, zu den Blechen 18 versetzt, die Bleche 20 zunächst mit ihrer Abkröpfung 16 in die Enden 60 der Blattfeder 40 eingehängt und sodann unter Verformung der Blattfeder nach oben geschoben, bis ihre Abkröpfung 24 über die Abkröpfung 22 der betreffenden Bleche 18 hinüberzugleiten vermag. Nach Heranschwenken an die Schenkel 12 der Halter 8 können die Bleche 20 sodann abgesenkt werden, wodurch die Abkröpfungen 22 und 24 ineinander zu liegen kommen. Damit sind die zweierlei Bleche miteinander verriegelt und vorzuglich gegen ein unbeabsichtigtes Abheben durch den Wind gesichert. Die gegenseitige Versetzung ihrer Stoßfugen, insbes. in Verbindung mit dem Bund 28 und der leicht abfallenden Maueroberseite, läßt kein Wasser auf die mit den Blechen 20 versehene Sichtseite der Mauer 2 übertreten, das dort Schmutzfahnen hervorrufen könnte.

Die Bleche 18 und 20 können im Bedarfsfall aus verschiedenen Materialien hergestellt und/oder verschiedenartig beschichtet werden. So können etwa die Blech 20 einen Kunststoffüberzug erhalten. Andererseits ist es auch möglich, die einen oder anderen Bleche oder beide durch gezogene Profile, vorzugsweise Kunststoffprofile, zu ersetzen.

## Patentansprüche

1. Kopfabdeckung für Mauern, im wesentlichen bestehend aus gebogenen oder extrudierten flächigen Profilabschnitten sowie mit gegenseitigen Abständen auf dem Mauerwerk anbringbaren, abgewinkelten Haltern (8) für diese, wobei die Profilabschnitte aus getrennten, im wesentlichen waagerecht anzubringenden ersten (18) und im wesentlichen senkrecht anzubringenden zweiten Teilen (20) bestehen, die über ineinander passende Abkröpfungen (22, 24) ineinandergreifen und einen nach oben hervorstehenden Bund (28) bilden und daß die Halter (8), im wesentlichen dem Profil der Profilabschnitte folgend, zwei Schenkel (10, 12) aufweisen, die in Abkröpfungen (14, 16) an den äußeren Rändern der zweierlei Profilabschnitteile (18, 20) eingreifen, dadurch ***gekennzeichnet,*** daß
- ein Schenkel (10) des Halters (8) mit seinem Ende in die zugehörige Abkröpfung (14) rastend einzufallen vermag; und
- daß der andere Schenkel (12) des Halters (8) an seinem Ende eine ihrerseits in die zugehörige Abkröpfung (16) eingreifende Blattfeder (40) aufweist, die am betreffenden Halteschenkel so befestigt ist, daß sie infolge ihrer Formgebung in Längsrichtung eine Verschiebung ausschließt, und quer dazu einen sich der Blattfeder (40) in den Weg legenden Vorsprung (50, 52, 54) aufweist; und
- der Halter (8) in seinem Scheitelbereich einen Vorsprung (32) aufweist, der in die innen liegende (22), der beiden ineinandergreifenden dortigen Abkröpfungen (22, 24) eingreift.

2. Abdeckung nach Anspruch 1, dadurch ***gekennzeichnet,*** daß die Blattfeder (40), in Richtung des betreffenden Halteschenkels (12) wirksam, ein Ineinanderrasten der die zweierlei Profilabschnitte (18, 20) miteinander verbindenden Abkröpfungen (22, 24) ermöglicht.

3. Abdeckung nach Anspruch 1 und 2, dadurch ***gekennzeichnet,*** daß die Blattfeder (40) in einer gegabelten Abwinklung (42) des betreffenden Halteschenkels (12) eingeklemmt ist.

4. Abdeckung nach Anspruch 1 und 3, dadurch ***gekennzeichnet,*** daß zumindest einer der Gabelschenkel (44, 46, 48) einen sich einem seitlichen Verschieben der Blattfeder (40) in den Weg legenden Vorsprung (50, 52, 54) aufweist.

5. Abdeckung nach einem der vorangegangenen Ansprüche, dadurch ***gekennzeichnet,*** daß die Blattfeder (40) auf der der Gabelung gegenüberliegenden Seite in eine dazu passende Aussparung (56) des betreffenden Halteschenkels eingreift.

6. Abdeckung nach einem der vorangegangenen Ansprüche, dadurch ***gekennzeichnet,*** daß die Blattfeder (40) vor und hinter ihrer Einspannung an dem betreffenden Halteschenkel (12) je eine Verformung (58) aufweist, die eine Verschiebung der Blattfeder in ihrer Längsrichtung ausschließt.

7. Abdeckung nach einem der vorangegangenen Ansprüche, dadurch ***gekennzeichnet,*** daß zumindest ein, vorzugsweise der senkrecht anzubringende (20), der beiden Profilabschnitte (18, 20) aus kunststoffbeschichtetem Metall besteht.

8. Abdeckung nach einem der vorangegangenen Ansprüche, dadurch ***gekennzeichnet,*** daß die Blattfeder (40) eine geschlossene Schleife bildet.

## Claims

1. Wall coping, essentially consisting of bent or extruded planar profile sections as well as angled holders (8) for these profile sections, which holders can be attached at mutual distances apart to the masonry, the profile sections consisting of separate first parts (18), to be attached essentially horizontally, and second parts (20), to be attached essentially perpendicularly, which interlock via offset portions (22, 24) fitting one inside the other and form an upwardly projecting shoulder (28), and in that the holders (8), essentially following the profile of the profile sections, have two legs (10, 12) which engage in offset portions (14, 16) at the outer margins of the two different profile-section parts (18, 20), characterised in that
- one leg (10) of the holder (8), with its end, is able to drop in a locking manner into the associated offset portion (14); and
- the other leg (12) of the holder (8) has at its end a leafspring (40), which in turn engages in the associated offset portion (16) and is fastened to the relevant holding leg in such a way that, as a result of its configuration, it eliminates displacement in the longitudinal direction, and, transversely thereto, has a projection (50, 52, 54 ) blocking the leafspring (40); and
- the holder (8) has in its apex region a projection (32) which engages in the inner offset portion (22) of the two interlocking offset portions (22, 24) there.

2. Coping according to Claim 1, characterised in that the leafspring (40), effective in the direction of the relevant holding leg (12), permits interlocking of the offset portions (22, 24) connecting the two different profile sections (18, 20) to one another.

3. Coping according to Claims 1 and 2, characterised in that the leafspring (40) is clamped in a forked angled portion (42) of the relevant holding leg (12).

4. Coping according to Claims 1 and 3, characterised in that at least one of the forked legs (44, 46, 48) has a projection (50, 52, 54 ) blocking lateral displacement of the leafspring (40).

5. Coping according to one of the preceding claims, characterised in that, on the side opposite the fork, the leafspring (40) engages in a matching recess (56) of the relevant holding leg.

6. Coping according to one of the preceding claims, characterised in that the leafspring (40) has one shaped portion (58) each in front of and behind its mounting arrangement on the relevant holding leg (12), which shaped portion (58) eliminates displacement of the leafspring in its longitudinal direction.

7. Coping according to one of the preceding claims, characterised in that at least one of the two profile sections (18, 20), preferably the profile section (20) to be attached perpendicularly, is made of plastic-coated metal.

8. Coping according to one of the preceding claims, characterised in that the leafspring (40) forms a closed loop.

## Revendications

1. Chaperon de mur, constitué, pour l'essentiel, de tronçons de profilé plat, cintrés ou extrudés, ainsi que de supports coudés (8) prévus pour ces derniers et agencés de façon à pouvoir être fixés sur la maçonnerie à distance les uns des autres, les tronçons de profilé étant constitués de premières parties (18) et de secondes parties (20), distinctes, qui doivent être fixées les premières d'une manière essentiellement horizontale et les secondes d'une manière essentiellement verticale et qui s'emboîtent les unes dans les autres au moyen de parties coudées (22, 24) s'emboîtant l'une dans l'autre et forment un rebord (28) en saillie vers le haut, tandis que les supports (8) comportent, en suivant essentiellement le profil des tronçons de profilé, deux branches (10, 12) qui s'accrochent dans des parties coudées (14, 16) prévues sur les bords extérieurs des deux parties (18, 20) de tronçon de profilé de types différents, caractérisé :
- en ce que l'une (10) des branches du support (8) peut s'engager par son extrémité, en s'y enclenchant, dans la partie coudée (14) associée,
- en ce que, à son extrémité, la seconde branche (12) du support (8) comporte un ressort à lame (40) qui s'accroche, quant à lui, dans la partie coudée (16) associée et est fixé sur la branche correspondante du support de façon à exclure, du fait de la forme qu'on lui a donnée, un déplacement suivant la direction longitudinale, la seconde branche (12) comportant, transversalement à cette direction longitudinale, une saillie (50, 52, 54 ) contrecarrant un déplacement du ressort à lame (40), et
- en ce que, dans la zone de son coude, le support (8) comporte une saillie (32) qui s'accroche dans celles (22) des deux parties coudées (22, 24), s'emboîtant à cet endroit l'une dans l'autre, qui est située à l'intérieur.

2. Chaperon suivant la revendication 1, caractérisé en ce qu'en agissant en direction de la branche (12) correspondante du support, le ressort à lame (40) permet l'enclenchement l'une dans l'autre des deux parties coudées (22, 24) réunissant entre eux les deux tronçons de profilé (18, 20) de types différents.

3. Chaperon suivant les revendications 1 et 2, caractérisé en ce que le ressort à lame (40) est coincé dans une partie pliée et en forme de fourche (42) de la branche correspondante (12) du support.

4. Chaperon suivant les revendications 1 et 3, caractérisé en ce qu'au moins l'une des branches (44, 46, 48) de la fourche comporte une saillie (50, 52, 54 ) contrecarrant un déplacement latéral du ressort à lame (40).

5. Chaperon suivant l'une des revendications précédentes, caractérisé en ce que, du côté opposé à l'endroit où est formée la fourche, le ressort à lame (40) s'engage dans une encoche (56), adaptée à cet effet, de la branche correspondante du support.

6. Chaperon suivant l'une des revendications précédentes, caractérisé en ce qu'en avant et en arrière de la zone sur laquelle le ressort à lame (40) s'étend sur la branche correspondante (12) du support, ce ressort à lame (40) comporte chaque fois une déformation (58) qui en exclut un déplacement suivant sa direction longitudinale.

7. Chaperon suivant l'une des revendications précédentes, caractérisé en ce qu'au moins l'un des deux tronçons de profilé (18, 20), de préférence le profilé (20) devant être fixé verticalement, est en métal revêtu de matière plastique.

8. Chaperon suivant l'une des revendications précédentes, caractérisé en ce que le ressort à lame (40) forme une boucle fermée.
